# EUROPÄISCHE PATENTSCHRIFT

(11) **EP 0 377 719 B1**
(45) Veröffentlichungstag und Bekanntmachung des Hinweises auf die Patenterteilung: **24.11.1993**
(21) Anmeldenummer: 89907650.9
(22) Anmeldetag: 13.07.1989
(51) Int. Cl.: H01F 41/06

(54) **WICKELVORRICHTUNG**
WINDING DEVICE
DISPOSITIF DE BOBINAGE

(30) Priorität: 14.07.1988 CH 2685/88
(43) Veröffentlichungstag der Anmeldung: 18.07.1990
(73) Patentinhaber: BITTERLI, Hanspeter, CH-6006 Luzern (CH)
(72) Erfinder: BITTERLI, Hanspeter, CH-6006 Luzern (CH)
(74) Vertreter: Fischer, Franz Josef
(86) Internationale Anmeldenummer: CH8900133
(87) Internationale Veröffentlichungsnummer: WO9000804

(56) Entgegenhaltungen:
- DE-C- 805 767
- GB-A- 320 075

## Beschreibung

Die vorliegende Erfindung betrifft eine Vorrichtung zum Wickeln von Spulen, insbesondere für Transformatoren und Drosseln, gemäss dem Oberbegriff des Patentanspruches 1.

In der Elektrotechnik gibt es Anwendungen, wo Spulen je einen Schenkel von zwei oder mehr benachbart zueinander angeordneter getrennter Eisenkerne umfassen sollen.

Es gibt ebenfalls Anwendungsfälle, wo eine der obgenannten Spulen derart auszuführen ist, dass innerhalb der Spule eine oder mehrere Teilspulen vorhanden sind, wobei jede der Teilspulen nur einen einzigen der genannten Schenkel der benachbarten Eisenkerne umfasst, und wobei über diesen Teilspulen eine Aussenspule angeordnet ist, deren Wicklung alle diese Teilspulen gemeinsam umschliesst.

Es ist die Aufgabe der vorliegenden Erfindung, eine Vorrichtung zum Wickeln von Spulen vorzuschlagen, die es gestattet, auf bequeme Art Spulen der obgenannten Gattung zu wickeln.

Gelöst wird diese Aufgabe mit einer Vorrichtung zum Wickeln von Spulen, die die im kennzeichnenden Teil des Patentanspruches 1 aufgeführten Merkmale aufweist.

Bevorzugte Ausführungen der erfindungsgemässen Vorrichtung umfassen die Merkmale der abhängigen Patentansprüche.

Soll eine beispielsweise aus mehreren Teilspulen bestehende Spulenanordnung hergestellt werden, so wird zweckmässigerweise jede der benötigten Teilspulen auf je einen dem Schenkel des entsprechenden Eisenkernes angepassten Wicklungstragkörper, der entweder eine Wicklungsschablone, ein Wickeldorn, ein flanschloser Spulenkörper oder ein mit Flanschen versehener Ein- oder Mehrkammerspulenkörper ist, gewickelt. Dazu wird eine Wicklungsvorrichtung bisheriger Bauart benötigt, mit welcher der Wicklungstragkörper erfasst, gedreht und dabei die benötigte Anzahl Windungen des Wicklungsdrahtes aufgewickelt werden kann.

Die teilbewickelten Wicklungstragkörper der Teilspulen werden nun auf die erfindungsgemässe Vorrichtung zum Wickeln von Spulen aufgesetzt, derart, dass je ein Wicklungstragkörper über je eines der Wicklungsaufnahmeelemente geschoben wird. Nach der Fixierung der einzelnen Wicklungstragkörper mit der weiteren Traverse wird die alle die Wicklungstragkörper umfassende Aussenspule gewickelt.

Jedes der Wicklungsaufnahmeelemente entspricht in seinem Querschnitt zweckmässigerweise dem Querschnitt des Eisenkernes, für den der jeweilige Wicklungstragkörper bestimmt ist. Der Abstand zwischen den Wickelaufnahmeelementen wird entsprechend dem Abstand der einzelnen Schenkel der Eisenkerne, welche die Spulenanordnung umfassen soll, eingestellt.

In der DE-C-805767 ist ein Spulenwickelgerät offenbart, welches einen scheibenförmigen Wickelkopf umfasst, welcher auf der einen Seite mit einer Nabe zum Anbringen des Wickelkopfes an einer antreibenden Welle versehen ist und auf der anderen Seite voneinander beabstandete Wickeldorne mit Drahtführungen aufweist. Der gegenseitige Abstand der Wickeldorne ist veränderbar. Insbesondere dient das Spulenwickelgerät dazu, spulenkörperlos gewickelte Spulen durch Einrücken der Wickeldorne gegen das Zentrum des Wickelkopfes von den Drahtführungen abheben zu können.

Im folgenden wird die Erfindung anhand einer Figur beispielsweise näher erläutert. Es zeigt
Fig. 1 den prinzipiellen Aufbau einer erfindungsgemässen Wickelvorrichtung in einer Seitenansicht.

Den einzelnen Elementen der erfindungsgemässen Wickelvorrichtung, wie sie in Fig. 1 prinzipiell dargestellt ist, werden folgende Funktionen zugeordnet. Eine Ein- oder Aufspannvorrichtung 1 dient zum Einspannen der Wickelvorrichtung in ein Spannbackenfutter, eine Spannzange oder eine andere Einspannvorrichtung oder zum Aufspannen auf die Planscheibe am drehbaren Teil der Wickelmaschine, Wickel- oder Drehbank. An der Ein- oder Aufspannvorrichtung 1 ist eine Traverse 2 vorzugsweise lösbar montiert. Mindestens zwei Wicklungsaufnahmeelemente 3 dienen zur Aufnahme von bereits teilweise bewickelten und/oder unbewickelten Wicklungsschablonen, Wickeldorne, flanschlose Spulenkörper oder mit Flanschen versehenen Ein- oder Mehrkammerspulenkörper. Die Wicklungsaufnahmeelemente 3 sind auf der der Ein- oder Aufspannvorrichtung 1 abgewandten Seite der Traverse 2 vorzugsweise lösbar montiert. Der Abstand zwischen den einzelnen Wicklungsaufnahmeelementen ist vorzugsweise einstellbar. Dies kann mittels Schlitzen erfolgen, die in der Traverse 2 angebracht sind und längs denen die Wicklungsaufnahmeelemente 3 verschiebbar sind. Zur Montage der Wicklungsaufnahmeelemente 3 auf die Traverse 2 dienen Spannvorrichtungen 4, beispielsweise bestehend aus einer Mutter, Federscheibe und Unterlagsscheibe, welche über einem Gewindefortsatz von jedem Wicklungsaufnahmeelement festgezogen sind. Auf die so vorbereitete Wickelvorrichtung werden die entsprechenden bereits teilweise bewickelten und/oder unbewickelten Wicklungsschablonen, Wickeldorne, flanschlose Spulenkörper und/- oder mit Flanschen versehenen Ein- oder Mehrkammerspulenkörper auf die Wicklungsaufnahmeelemente 3 aufgeschoben oder aufgesetzt. Um das nun so zusammengebaute Gebilde entsprechend notwendig zu verfestigen, wird eine weitere Traverse 5 mit Spannelementen 6, die beispielsweise gleich beschaffen sein können wie die Spannvorrichtungen 4, auf die Wicklungsaufnahmeelemente 3 montiert. Das Zentrier- oder Führungselement 7, welches vorzugsweise lösbar an der Traverse 5 angebracht ist, dient zum genauen Zentrieren und/oder zum Führen der erfindungsgemässen Wickelvorrichtung beim Wickeln, wobei schon aber mindestens eine entsprechend ausgebildete Bohrung in der Traverse 5 als Zentrier- oder Führungselement 7 angewendet werden kann. Das nun so zusammengebaute Gebilde kann nun bei der Wickelmaschine, Wickel- oder Drehbank ein- oder aufgespannt werden, anschliessend zentriert und/oder geführt werden und ist nun für den Wickelvorgang bereit. Die geometrischen Dimensionen und Gestaltung der erfindungsgemässen Wickelvorrichtung werden durch die geometrischen Dimensionen und Formen der zu wickelnden Spulen bestimmt.

## Patentansprüche

1. Vorrichtung zum Wickeln von Spulen, insbesondere für Transformatoren und Drosseln, mit einer Ein- oder Aufspannvorrichtung zum Befestigen der Vorrichtung am drehbaren Teil einer Wickelmaschine, wobei an der Aufspannvorrichtung (1) eine Traverse (2) angeordnet ist, dadurch gekennzeichnet, dass auf der der Ein- oder Aufspannvorrichtung gegenüberliegenden Seite der Traverse (2) mindestens zwei voneinander beabstandete Wicklungsaufnahmeelemente (3) vorhanden sind, die sich von der Traverse (2) wegerstrecken und derart ausgebildet sind, dass auf jedem der Wicklungsaufnahmeelemente je einer von mindestens zwei nebeneinanderliegenden Wicklungstragkörpern anordbar ist.

2. Vorrichtung nach Anspruch 1, dadurch gekennzeichnet, dass der Abstand der Wicklungsaufnahmeelemente (3) veränderbar ist.

3. Vorrichtung nach Anspruch 1 oder 2, dadurch gekennzeichnet, dass die von der Traverse (2) abgewandten Enden der Wicklungsaufnahmeelemente (3) mit einer weiteren Traverse (5) lösbar verbunden sind.

4. Vorrichtung nach Anspruch 3, dadurch gekennzeichnet, dass die weitere Traverse (5) ein Zentrier- oder Führungselement (7) aufweist, dessen Längsachse mit der Längsachse der Ein- oder Aufspannvorrichtung (1) fluchtend ist.

## Claims

1. A coil winding device, in particular for transformers and impedance coils, with a gripping or chucking fixture for fixing the device to the rotatable part of a winding machine, a tie-bar (2) being disposed on the gripping or chucking fixture (1) wherein at least two winding receiving elements (3) spaced apart from each other are provided on the side of the tie-bar (2) opposite the gripping or chucking device which winding receiving elements extend away from the tie-bar (2) and are so constructed that on each of the winding receiving elements one each of at least two adjacent winding supporting bodies can be disposed.

2. Device according to claim 1, wherein the spacing of the winding receiving elements (3) can be changed.

3. Device according to claim 1 or 2, wherein the ends of the winding receiving elements (3) turned away from the tie-bar (2) are detachably connected to a further tie-bar (5).

4. Device according to claim 3, wherein the further tie-bar (5) has a centering or guiding element (7) whose longitudinal axis is aligned with the longitudinal axis of the gripping or chucking device (1).

## Revendications

1. Dispositif de bobinage de bobines, en particulier pour les transformateurs et bobines comportant un dispositif de serrage pour la fixation du dispositif sur la partie rotative d'une machine de bobinage, une traverse (2) étant disposée sur le dispositif de serrage (1), caractérisé en ce qu'il existe sur le côté opposé au dispositif de serrage de la traverse (2) au minimum deux éléments de serrage de bobinage (3) écartés l'un de l'autre, qui partent de la traverse (2) et sont constitués de manière que sur chacun des éléments de serrage de bobinage soit disposé respectivement un d'au minimum deux corps de support de bobinage contigus.

2. Dispositif selon la revendication 1, caractérisé en ce que la distance des éléments de serrage de bobinage (3) est modifiable.

3. Dispositif selon la revendication 1 ou 2, caractérisé en ce que les extrémités regardant la traverse (2) des éléments de support de bobinage (3) sont reliés de façon démontable par une autre traverse (5).

4. Dispositif selon la revendication 3, caractérisé en ce que les autres traverses (5) présentent un élément de centrage ou de guidage (7) dont l'axe longitudinal est aligné à l'axe longitudinal du dispositif de serrage (1).
